# EUROPÄISCHE PATENTSCHRIFT

(11) **EP 1 431 681 B1**
(45) Veröffentlichungstag und Bekanntmachung des Hinweises auf die Patenterteilung: **12.09.2007**
(21) Anmeldenummer: 03090415.5
(22) Anmeldetag: 03.12.2003
(51) Int. Cl.: F24H 9/20, H01H 47/00, H01H 47/04

(54) **Durchlauferhitzer**
Continuous-flow heater
Chauffe-eau instantané

(30) Priorität: 17.12.2002 DE 20219939 U
(43) Veröffentlichungstag der Anmeldung: 23.06.2004
(73) Patentinhaber: Gerdes OHG, 21337 Lüneburg (DE)
(72) Erfinder: Alexander Kruse, 21339 Lüneburg (DE); Christian Koch, 21403 Wendisch Evern (DE)
(74) Vertreter: Wenzel & Kalkoff

(56) Entgegenhaltungen:
- WO-A-99/40375
- DE-A- 3 419 607
- DE-A- 4 103 373
- DE-A- 4 401 670
- DE-C- 10 127 281

## Beschreibung

Die Erfindung betrifft einen Durchlauferhitzer nach dem Oberbegriff von Anspruch 1.

Bei gängigen derartigen Durchlauferhitzern wird die Schalteinrichtung hydraulisch gesteuert. Es ist ein Druck- oder Strömungsschalter in der Wasserleitung mit einem Stößel vorgesehen, der je nach Durchflußgeschwindigkeit des Wassers unterschiedliche Positionen einnimmt und beim Überschreiten einer bestimmten Position einen mechanischen Schaltvorgang auslöst. Im einfachsten Fall gibt es lediglich zwei Schaltstellungen entsprechend aus- und eingeschaltetem Heizelement. Der Schaltpunkt wird dabei eine mechanische Federkraft bestimmt. Die Hysterese zwischen Ein- und Ausschaltpunkt ist durch die mechanischen Eigenschaften bestimmt. Die Abdichtung bewegter Teile, hier des Stößels gegenüber dem Geräteinneren, ist jedoch verschleißanfällig und wartungsintensiv.

Es sind andersartige Durchlauferhitzer bekannt, bei denen die Heizleistung in weiten Grenzen und mit graduellen Abstufungen bspw. im Bereich von 0.5, 1 oder 2 °C einstellbar ist. Die im wesentlichen stufenlosen Heizleistungswerte dieser Geräte werden in der Regel mittels eines oder mehrerer Heizelemente elektronisch durch Beeinflussung der Heizspannung erzeugt. Für Geräte mit im wesentlichen graduell einstellbarer Heizleistung ist daher eine aufwendige Elektronik erforderlich. Weiterhin kann bei Durchlauferhitzern dieser Art eine Messung der Einlauftemperatur und/oder der Auslauftemperatur des Wassers und Konstanthaltung der Auslauftemperatur auf der gewünschten Temperatur durch Regelung der Heizleistung erfolgen, was mit weiterem Aufwand verbunden ist.

Es sind Durchlauferhitzer der eingangs genannten Art bekannt, bei denen die mittels einer entsprechenden Meßeinrichtung bestimmte Wasserdurchflussmenge in eine Gleichspannung umgewandelt wird. Die Einschaltung der Schalteinrichtungen erfolgt, wenn die Gleichspannung einen voreingestellten Schwellwert überschreitet. Da die Höhe der Gleichspannung jedoch auch von Störgrößen, beispielsweise der Umgebungstemperatur beeinflußt wird, leidet hierunter die Genauigkeit der Schaltung beispielsweise in Bezug auf die Schaltpunkte.

DE 34 19 607 A1 offenbart einen Durchlauferhitzer mit drei elektrischen Heizkörpern, die mittels dreier entsprechender Schaltkontakte in Abhängigkeit der Durchflussmenge mit den Phasen eines elektrischen Netzes verbunden werden.

DE 41 03 373 A1 offenbart einen Durchlauferhitzer mit elektrischen Heizkörpern, die jeweils beidseitig über Triacs mit den drei Phasen eines Drehstromnetzes in Dreiecksschaltung verbunden sind. Die Triacs werden in Abhängigkeit des Signals eines Durchflussmessers mittels einer elektronischen Steuerschaltung, insbesondere einem Mikroprozessor, gesteuert.

DE 44 01 670 A1 offenbart einen Durchlauferhitzer mit elektrischen Heizwicklungen, die in Abhängigkeit einer strömungsabhängig gesteuerten Triac-Anordnung mit Heizenergie versorgt werden.

WO 99 40375 A1 offenbart einen weiteren Durchlauferhitzer. Dieses Dokument zeigt die Merkmale des Oberbegriffs von Anspruch 1.

DE 101 27 281 C1 offenbart eine Schaltungsanordnung zum Betreiben von Relais.

Die Aufgabe der Erfindung besteht darin, einen Durchlauferhitzer der eingangs genannten Art bereitzustellen, der einen geringen Herstellungsaufwand aufweist, zuverlässig und/oder kostengünstig im Betrieb ist.

Die Erfindung löst diese Aufgabe mit den Mitteln von Anspruch 1.

Zunächst seien einige der verwendeten Begriffe erläutert. Diskrete Heizleistungswerte sind solche, die sich nicht nur graduell unterscheiden, sondern bspw. um mindestens 5 %, vorzugsweise mindestens 10 %. Eine andere Möglichkeit der Definition besteht darin, dass unterschiedliche diskrete Heizleistungen einen nicht nur graduellen Unterschied der Wassererwärmung bewirken. Am Einschaltpunkt beträgt der Unterschied in der Auslauftemperatur zwischen zwei beliebigen diskreten Heizleistungen daher vorzugsweise mindestens 5 °C, weiter vorzugsweise mindestens 10 °C. Damit ist der erfindungsgemäße Durchlauferhitzer von den bekannten Geräten mit stufenlos verstellbarer Heizleistung abgegrenzt.

Digital-elektronisch bedeutet mittels einer im wesentlichen digitalen Schaltung. Im wesentlichen bedeutet, dass mindestens die Durchflussmengen-Meßwertverarbeitung mittels digitaler Elektronik erfolgt. Auf diese Weise wird im Vergleich zu analoger Elektronik vermieden, dass beispielsweise ein Temperatureinfluß sich negativ auf die Genauigkeit der Schaltung auswirkt. Vorzugsweise ist die gesamte Schaltung digital-elektronisch. Es ist jedoch nicht ausgeschlossen, dass ein erfindungsgemäßer Durchlauflauferhitzer neben der digitalen auch analoge Elektronik aufweist.

Der Stromkreis für die Heizeinrichtung ist derjenige Stromkreis, der die Heizeinrichtung mit einer Primärspannungsquelle, bspw. dem Wechselstromnetz, verbindet, die zur Erzeugung der Heizleistung dient. Jeder der unterschiedlichen diskreten Heizleistungen ist ein entsprechender diskreter Schaltzustand der Schalteinrichtung zugeordnet. Diskret steht im Gegensatz zu stufenlos, also im Gegensatz bspw. zu einem Dimmer. Von der Durchflußmenge abhängige Schaltzustände bedeutet, dass ein Übergang zwischen zwei Schaltzuständen in Abhängigkeit der aktuellen Wasserdurchflussmenge stattfindet. Durchflußmenge wird im folgenden abkürzend für Durchflußmenge pro Zeiteinheit (l/min) verwendet. Häufig gibt es lediglich zwei von der Durchflußmenge abhängige Schaltzustände entsprechend ein- und ausgeschalteter Heizeinrichtung. Dann wird die Heizung bei einem bestimmten Schaltpunkt, der einer vorbestimmten Durchflußmenge entspricht, eingeschaltet. Es kann auch von der Durchflußmenge unabhängige Schaltvorgänge geben. Bspw. kann vorgesehen sein, dass ein Bediener durch ein entsprechendes Bedienelement manuell zwischen den Betriebszuständen Aus, Heizleistung I und Heizleistung II wählen kann. Es gibt dann insgesamt drei Schaltzustände, aber ggf. nur zwei von der Durchflußmenge anhängige Schaltzustände entsprechend ein- oder ausgeschaltetem vorausgewähltem Heizelement.

Aufgrund der erfindungsgemäßen digital-elektronischen Steuerung der Schalteinrichtung kann auf mechanische Schaltelemente und entsprechende Abdichtungen ganz verzichtet werden. Die Verwendung einer digital-elektronischen Steuerung in einem Durchlauferhitzer wurde bisher nicht in Betracht gezogen, da der damit verbundene Aufwand als zu hoch galt. Die Erfindung beruht auf der überraschenden Erkenntnis, dass dies nicht zwingend der Fall ist und der Herstellungsaufwand nur geringfügig höher sein kann als bei hydraulisch geschalteten Geräten. Insbesondere ist eine aufwendige Mikroprozessorsteuerung nicht unbedingt erforderlich. Ein weiterer Vorzug der Erfindung besteht darin, dass sich mit elektronisch geschalteten Elementen, bspw. Relais, unproblematisch Anforderungen nach höheren Stromstärken erfüllen lassen im Vergleich zu mechanischen Schaltern, die in der Regel auf maximale Stromstärken von bspw. 25 A beschränkt sind, beziehungsweise einen hohen mechanischen Aufwand mit sich bringen. Weiterhin kann auf eine Temperaturmessung und/oder Regelung und auf den damit verbundenen Aufwand erfindungsgemäß verzichtet werden.

Jeder mögliche Heizleistungswert wird in der Regel durch ein separates Heizelement oder durch Parallelschaltung separater Heizelemente erzeugt. Ein Heizelement ist bspw. eine einzelne Heizwendel. Wenn bspw. zwei oder drei verschiedene Heizleistungen erzeugbar sein sollen, so sind hierfür zwei Heizwendel vorgesehen, die einzeln oder in Kombination betrieben werden können. Die Anzahl der unterschiedlichen erzeugbaren, von Null verschiedenen Heizleistungswerte beträgt in der Regel höchstens vier, vorzugsweise höchstens zwei, weiter vorzugsweise genau eins, damit die Anzahl der notwendigen Heizelemente gering gehalten werden kann. Die Anzahl der von der Durchflußmenge abhängigen Schaltzustände beträgt dementsprechend höchstens fünf, vorzugsweise höchstens drei, weiter vorzugsweise genau zwei.

Erfindungsgemäß besteht die Schalteinrichtung aus mindestens zwei Relais, die zweckmäßigerweise jeweils in einer der beiden Zuleitungen der Heizeinrichtung angeordnet sind, damit im ausgeschalteten Zustand eine vollständige Netztrennung erreicht wird. Zur Einschaltung der Relais wird an diese jeweils eine bestimmte Einschaltspannung angelegt, diese also parallel zwischen die Einschaltspannung und Masse geschaltet. Erfindungsgemäß werden die Relais nach dem Einschalten in Serie miteinander geschaltet, so dass beide noch etwa mit der halben Einschaltspannung versorgt werden; dies reicht jedoch aus, um die einmal eingeschalteten Relais eingeschaltet zu halten. Auf diese Weise wird der Stromverbrauch reduziert und die Temperaturentwicklung in den Relais reduziert. Man kann sich zusätzlich die Eigenschaft eines zur Erzeugung der Einschaltspannung vorgesehenen Transformators zunutze machen, dass die Sekundärspannung bei geringerem Stromfluß ansteigt, so dass in diesem Fall die Relais nicht nur mit der halben, sondern etwa 60 % der Einschaltspannung eingeschaltet gehalten werden können. Vorzugsweise erfolgt die Umschaltung der Relais in Serie selbsttätig nach Ablauf einer vorbestimmten Zeitspanne, bspw. etwa 100 ms. Die Verwendung eines Zeitglieds stellt eine besonders einfache Möglichkeit der automatischen Erzeugung eines Ansteuersignals für die Umschaltung dar. Eine aufwendige Ansteuerung über ein bspw. in einem Mikroprozessor per Software erzeugtes Signal wird dadurch vermieden.

Weitere Vorzüge der Erfindung gehen aus der folgenden beispielhaften Beschreibung vorteilhafter Ausführungsformen unter Bezugnahme auf die beigefügten Figuren hervor. Es zeigen:
- Fig. 1:: ein Schaltungsdiagramm des Stromkreises für die Heizeinrichtung;
- Fig. 2:: ein Schaltungsdiagramm für die Schalteinrichtung;
- Fig. 3:: ein Schaltungsdiagramm der Schaltung für die Erzeugung des Steuersignals für die Schalteinrichtung;
- Fig. 4:: ein Schaltungsdiagramm des Oszillators; und
- Fig. 5:: ein Schaltungsdiagramm einer alternativen Ausführungsform des Stromkreises für die Heizeinrichtung.

Die Heizeinrichtung wird im Beispiel der Fig. 1 von der Heizwendel 10 gebildet. Diese wird aus dem Wechselstromnetz 11 gespeist. In den beiden entsprechenden Leitungen 12 und 13 ist jeweils ein Schalter 14 bzw. 15 angeordnet, um im ausgeschalteten Zustand eine vollständige Netztrennung zu bewirken. Für die Funktion der Schalteinrichtung reicht auch die Verwendung eines einzelnen Schalters 14 oder 15 aus. Wenn beide Schalter 14, 15 geschlossen sind, fließt Wechselstrom durch die Heizwendel 10, um durch die Wasserleitung 16 fließendes Wasser zu erwärmen. Die Schalter 14, 15 sind jeweils als Relais 17, 18 ausgebildet. Die Schalter 14, 15 bzw. die Relais 17, 18 bilden im Beispiel der Fig. 1 die Schalteinrichtung.

Die Schalter 14, 15 werden geschlossen, wenn, wie in Fig. 2 gezeigt, eine Steuerspannung an den Relais 17, 18 anliegt. Im ausgeschalteten Zustand sind die Schalter 20, 21, 22 geöffnet und, da keine Steuerspannung an den Relais 17, 18 anliegt, die Schalter 14, 15 geöffnet. Wenn an dem Signaleingang 23 das Signal "Relais Ein" anliegt, so werden die Schalter 20 und 21 unmittelbar geschlossen beziehungsweise eingeschaltet. Die ΔU-Erkennung 24, die beispielsweise im wesentlichen von einer Zenerdiode gebildet werden kann, detektiert an ihrem Eingang 25 aufgrund des geschlossenen Schalters 20 null Volt und schließt daher den Schalter 22. In diesem Zustand unmittelbar nach dem Einschalten liegt die Steuerspannung +Ub jeweils an den Relais 17, 18 an, d.h. die Relais 17, 18 sind parallel an die Steuerspannung +Ub angeschlossen. Dies veranlaßt die Schließung der Schalter 14, 15, so daß der Heizstrom fließt. Die Serienschaltung der Relais 17, 18 ist auf mehr als zwei Relais verallgemeinerbar.

Nach Ablauf der durch das Zeitglied 26 definierten Zeit im Bereich von 20 bis 500 msec, vorzugsweise 50 bis 200 msec, beispielsweise etwa 100 msec wird der Schalter 20 durch das Zeitglied 26 geöffnet. Das Potential am Eingang 25 der ΔU-Erkennung 24 beträgt aufgrund der Trägheit des Relais 17 +Ub, was die ΔU-Erkennung 24 veranlaßt, den Schalter 22 zu öffnen. Der Strom fließt nunmehr durch die über die Verbindungsleitung 27 in Serie geschalteten Relais 17, 18 und den geschlossenen Schalter 21. An den Relais 17, 18 fällt jeweils die Spannung von etwa 0.5 Ub ab, dies reicht jedoch aus, um die einmal eingeschalteten Relais im eingeschalteten Zustand zu halten. Aufgrund der Trägheit der Relais 17, 18 bleiben diese während der Umschaltung von Parallel- zu Reihenschaltung ständig geschlossen. Da infolge der Serienschaltung nur noch etwa der halbe Strom durch die Relais 17, 18 im Vergleich zur Parallelschaltung fließt, führt dies zu einer Stromersparnis und zu einer geringeren Temperaturentwicklung in den Relais 17, 18. Aufgrund des geringeren Stromflusses steigt die mittels eines Transformators erzeugte Steuerspannung aufgrund einer Transformatoreigenschaft bspw. auf etwa 1.2 Ub an, so daß an jedem Relais 17, 18 sogar 0.6 Ub anliegen, was die Sicherheit erhöht, daß die Relais 17, 18 im eingeschalteten Zustand gehalten werden. Die Diode 28 dient zur Vermeidung eines Kurzschlusses im parallel geschalteten Zustand der Relais 17, 18.

Die Erzeugung des Signals "Relais Ein" erfolgt mittels der in Fig. 3 gezeigten Schaltung. Der Impulsgeber 30 erzeugt bei durch die Leitung 16 fließendem Wasser Spannungspulse, deren Frequenz proportional zur Durchflußgeschwindigkeit des Wassers durch die Leitung 16 ist. Dies kann beispielsweise mittels einer Turbine 31 induktiv und damit berührungslos erfolgen. Dies hat nebenbei bemerkt den Vorteil, daß eine Luftblasenerkennung vorgesehen sein kann, was bei herkömmlichen Druckschaltern nicht ohne weiteres möglich ist. Eine Abdichtung des Impulsgebers 30 gegenüber der Leitung 16 ist somit überflüssig. Die vom Impulsgeber 30 erzeugten Pulse werden zu dem Reset-Eingang 32 des Zählers 33 geleitet. Der Zähler 33 inkrementiert einen Zählwert mit einer vom Oszillator 34 definierten Zählfrequenz. Beim Überschreiten einer festgelegten Schwelle wird der Timeout-Ausgang 35 des Zählers 33 eingeschaltet und dieses Timeout-Signal in dem Speicher 36 gespeichert. Wenn an dem Steuereingang 37 des Speichers 36 ein Puls eintrifft, wird ein Wert, der zu dem im Speicher 36 gespeicherten Wert invers ist, als Relais-Seuersignal auf die Signalleitung 23 zur Steuerung der Schalter 20, 21 ausgegeben.

Zunächst sei der Fall betrachtet, bei dem Wasser mit einer Geschwindigkeit oberhalb der Einschaltschwelle fließt. In diesem Fall erzeugt der Impulsgeber 30 Spannungspulse mit hoher Frequenz und kurzem Zeitabstand. Zu einer bestimmten Zeit wird ein erster Puls an den Reset-Eingang 32 des Zählers 33 geleitet. Aufgrund des Resets schaltet der Zähler 33 den Timeout-Ausgang 35 aus, im Speicher 36 wird der Aus-Wert gepeichert. Unmittelbar nach dem Reset wird der Zählwert des Zählers 33 auf Null gesetzt und der Zähler 33 beginnt die Inkrementierung des Zählwerts mit der durch den Oszillator 34 vorgegebenen Taktfrequenz. Nach kurzer Zeit erzeugt der Geber 30 den nachfolgenden zweiten Puls, der auf den Reset-Eingang 32 des Zählers 33 gegeben wird, so daß der Zähler 33 den Zählwert wieder auf Null setzt. Zum Zeitpunkt des Nullsetzens des Zählwerts liegt dieser aufgrund der kurzen Zeitspanne zwischen den beiden Pulsen noch unterhalb der im Zähler 33 festgelegten Zählerschwelle, so daß kein Überlauf des Zählers 33 erfolgt und der Timeout-Ausgang 35 des Zählers 33 daher ausgeschaltet bleibt. Der Timeout-Ausgang 35 des Zählers 33 bleibt also bei ausreichend hoher Frequenz der vom Impulsgeber 30 erzeugten Pulse ständig ausgeschaltet.

Die vom Impulsgeber 30 erzeugten Spannungspulse werden über die Leitung 38 vom Impulsgeber 30 über ein Verzögerungsglied 39 an den Steuereingang 37 des Speichers 36 geleitet. In dem obigen Beispiel löst beispielsweise der zweite Puls nach einer durch das Verzögerungsglied 39 festgelegten Zeitspanne die Ansteuerung des Speichers 36 aus. Infolge der Ansteuerung gibt der Speicher 36 ein zum gespeicherten Aus-Signal inverses Signal, also ein Ein-Signal, auf die Signalleitung 23 aus. Das Relais-Ein-Signal führt, wie im Zusammenhang mit Fig. 2 erläutert, zur Einschaltung der Heizeinrichtung.

Gleichzeitig wird das Relais-Ein-Signal über die Leitung 40 an den Oszillator 34 gegeben, was eine Absenkung der Oszillationsfrequenz in dem Oszillator 34 verursacht. Aufgrund dessen wird die Zählfrequenz des Zählers 33 abgesenkt, so daß die im Zähler 33 festgelegte Zählschwelle auch bei vergleichsweise größeren Pulsabständen, das heißt geringerer Durchflußmenge nicht überschritten wird und die Relais 17, 18 daher auch bei einer Durchflußmenge, welche unter dem Einschaltwert liegt, eingeschaltet bleiben und erst bei einem unter diesem Einschaltwert liegenden Ausschaltwert der Durchflußmenge ausgeschaltet werden. Auf diese Weise wird die gewünschte Hysterese zwischen Einschalt- und Ausschaltvorgang erreicht.

Als nächstes sei der Fall betrachtet, bei dem die Durchflußmenge in der Leitung 16 von ausreichend hoher Durchflußmenge auf Null abgesenkt wird. Der letzte vom Impulsgeber 30 erzeugte Puls löst den Reset des Zählers 33 aus; der Timeout-Ausgang 35 des Zählers wird ausgeschaltet. Der Zähler 33 setzt seinen Zählwert auf Null und beginnt mit der Inkrementierung des Zählwerts. Da der Impulsgeber 30 keinen weiteren Impuls erzeugt, überschreitet der Zählwert irgendwann die im Zähler 33 festgesetzte Schwelle. Der Überlauf veranlaßt den Zähler 33, den Timeout-Ausgang 35 des Zählers 33 einzuschalten. Das Timeout-Signal wird an den Speicher 36 gelegt und gleichzeitig über die Leitung 42 an das Zeitglied 39. Nach Ablauf der im Zeitglied 39 definierten Zeit übernimmt der Speicher 36 das Timeout-Signal an seinen invertierten Ausgang und schaltet über die Leitung 23 die Relais 17 und 18 aus. Weiterhin wird das Timeout-Signal über die Leitung 41 an den Oszillator 34 geleitet, um diesen zu deaktivieren und den Zählvorgang damit zu unterbrechen. Der Zählvorgang wird erst wieder durch den nächsten Reset des Zählers 33 durch einen vom Impulsgeber 30 erzeugten Impuls gestartet. Anstelle der Inkrementierung des Zählerwerts im Zähler 33 kann in einer anderen Ausführungsform auch eine Dekrementierung erfolgen. Anstelle des Absenkens der Oszillationsfrequenz des Oszillators 34 kann in einer anderen Ausführungsform auch eine Anhebung derselben erfolgen.

Wenn ein Relais-Aus-Signal bereits kurz nach einem Relais-Ein-Signal erfolgt, insbesondere innerhalb der durch das Zeitglied 26 definierten Zeitspanne, so bleibt zwar der Schalter 20 geschlossen, jedoch wird der Schalter 21 unmittelbar geöffnet, so daß kein Strom durch die Heizwendel 10 fließt und diese somit vor möglicher Beschädigung bspw. infolge eines Störsignals bei belüfteter Leitung 16 geschützt ist.

Im folgenden sei die Situation betrachtet, daß die Durchflußmenge in der Leitung 16 von Null auf einen Wert unterhalb des Einschaltwertes geändert wird oder auf einen Wert unterhalb des Ausschaltpunkts abgesenkt wird. In diesem Fall löst ein vom Impulsgeber 30 erzeugter erster Puls einen Reset des Zählers 33 aus. Der Timeout-Ausgang 35 wird ausgeschaltet. Der Zähler 33 setzt den Zählwert auf Null und beginnt mit der Inkrementierung des Zählwerts. Bevor der nachfolgende zweite Puls einen erneuten Reset des Zählers 33 auslöst, wird der im Zähler 33 festgelegte Schwellenwert überschritten, so daß der Timeout-Ausgang 35 eingeschaltet wird. Der Wert wird im Speicher 36 gespeichert. Das Timeout-Ein-Signal wird über die Leitung 42 dem Verzögerungsglied 39 zugeführt und dort um eine geringe Zeitspanne verzögert und mit dieser Verzögerung dem Steuereingang 37 des Speichers 36 zugeführt. Dieses Steuersignal veranlaßt den Speicher 36, das Relais-Aus-Signal auf die Signalleitung 23 auszugeben, um die Relais 17, 18 auszuschalten beziehungsweise ausgeschaltet zu lassen. Da es in diesem Wertebereich der Durchflußmenge zu einer ständigen Änderung des Timeout-Ausgangs 35 des Zählers 33 kommt, ist es vorteilhaft, den Wert des Ausgangs 35 in dem Speicher 36 zwischenzuspeichern und den Speicher 36 nur bei der Einschaltung des Timeout-Ausgangs 35 über die Leitung 42 und das Verzögerungsglied 39 auszulösen, da ohne den Speicher 36 ein ständiges, verschleißförderndes Schalten der Relais 17, 18 erfolgen würde. Die Verzögerungszeit des Verzögerungsglieds ist zweckmäßigerweise wesentlich geringer, vorzugsweise 0.1 oder weniger, als der Abstand zweier Pulse im Bereich der Ein- oder Ausschaltschwelle.

Bei der in Fig. 4 gezeigten Oszillatorschaltung wird die Oszillationsfrequenz bei ausgeschalteten Relais 17, 18 von dem Kondensator 50 bestimmt. Die Oszillationsfrequenz ist vorzugsweise einstellbar. Wenn die Relais 17, 18 eingeschaltet werden, veranlaßt das Relais-Ein-Signal über die Leitung 40 die Schließung des Schalters 51 und damit zur Parallelschaltung einer Kapazität, nämlich eines oder beider Kondensatoren 52, 53 zum Kondensator 50. Dies führt zu einer Absenkung der Oszillationsfrequenz des Oszillators 34. Zur Erfüllung dieser Funktion reicht einer der beiden Kondensatoren 52, 53 aus. Vorzugsweise sind zwei Kondensatoren 52, 53 parallel geschaltet. Durch Auswahl eines oder beider Kondensatoren können dann unterschiedliche Werte der Frequenzabsenkung bspw. im bevorzugten Bereich von 10 - 20 % realisiert werden. Vorzugsweise sind entsprechende Brücken 54, 55 für jeden Kondensator 52, 53 vorgesehen. Eine der beiden Brücken kann bspw. im Werk oder auf der Einbaustelle entfernt werden, um den gewünschten Wert für den Unterschied zwischen Ein- und Ausschaltpunkt festzulegen. Auf diese Weise kann mit einer Schaltung ein breites Gerätespektrum realisiert werden. In einer anderen Ausführungsform kann auch eine kontinuierliche Verstellbarkeit der Kapazität bzw. allgemeiner der Oszillationsfrequenz realisiert werden. In einer weiteren, nicht gezeigten Ausführungsform kann zur Änderung der Oszillationsfrequenz ein Widerstand in dem Oszillatorkreislauf geändert werden.

Bei der in Fig. 5 gezeigten Ausführungsform umfaßt die Heizeinrichtung zwei Heizwendel 10, 60 entsprechend zwei Heizstufen. Die Umschaltung zwischen den beiden Heizwendeln 10, 60 erfolgt mittels Schaltern 61, 62, die vorzugsweise als Relais ausgebildet sind. Die Schaltung der Schalter 61, 62 kann bspw. ebenfalls in Abhängigkeit der Durchflußmenge durch die Leitung 16 erfolgen. Bei einem ersten Einschaltpunkt werden bspw. die Schalter 14, 15 geschlossen, Strom fließt durch das Heizelement 10. Bei einem zweiten Einschaltpunkt entsprechend höherer Durchflußmenge werden zusätzlich die Schalter 61, 62 umgeschaltet, Strom fließt durch das Heizelement 60, welches eine höhere Heizleistung aufweist als das Heizelement 10. Die Schaltung der Schalter 61, 62 kann in einer anderen Ausführungsform auch unabhängig von der Durchflußmenge erfolgen, beispielsweise mittels eines nicht gezeigten Bedienelements von außen durch den Benutzer. Dieser kann dann zwei unterschiedliche Heizleistungen und damit Wassertemperaturen auswählen. In diesem Beispiel werden dann nur die Schalter 14, 15 in Abhängigkeit der Durchflußmenge geschaltet. In einer anderen Ausführungsform kann wahlweise die Zuschaltung eines zweiten Heizwendels zu einem ersten Heizwendel erfolgen. Die Zuschaltung kann entweder vom Wasserdurchfluß abhängig gemacht werden, oder durch eine Bedienelement gewählt werden.

## Patentansprüche

1. Durchlauferhitzer mit einer Heizeinrichtung (10, 60) zum Erwärmen von fließendem Wasser, der zur Erzeugung mindestens eines diskreten Heizleistungswertes eingerichtet ist, umfassend zwei Leitungen (12, 13) zum Verbinden der Heizeinrichtung (10, 60) mit einem Wechselstromnetz (11) und eine Schalteinrichtung (14, 15), die in dem Stromkreis für die Heizeinrichtung (10, 60) angeordnet ist, diskrete, von der Durchflussmenge abhängige Schaltzustände aufweist und mindestens zwei Relais (17, 18) umfasst, wobei jeweils eines der Relais (17, 18) in jeweils einer der Leitungen (12, 13) geschaltet ist, wobei in einem ersten Schaltzustand die Leitungen (12, 13) für die Heizeinrichtung (10, 60) unterbrochen sind und diese daher ausgeschaltet ist, und in dem mindestens einen weiteren Schaltzustand der Stromkreis für die Heizeinrichtung (10, 60) geschlossen und diese daher eingeschaltet ist, wobei die Schalteinrichtung (14, 15) in Abhängigkeit der Durchflußmenge digital-elektronisch gesteuert wird, und wobei die Relais (17, 18) nach dem Einschalten der Heizeinrichtung (10, 60) parallel an eine Steuerspannung (+Ub) angeschlossen sind, **dadurch gekennzeichnet, dass** die Relais (17, 18) nach Ablauf einer vorbestimmten Zeitspanne nach dem Einschalten der Heizeinrichtung (10, 60) selbsttätig in Serie miteinander geschaltet werden.

2. Durchlauferhitzer nach Anspruch 1, **dadurch gekennzeichnet, dass** die Anzahl der von der Durchflußmenge abhängigen Schaltzustände höchstens fünf, vorzugsweise höchstens drei, weiter vorzugsweise genau zwei beträgt.

3. Durchlauferhitzer nach Anspruch 2, **dadurch gekennzeichnet, dass** die Umschaltung der parallelgeschalteten Relais (17, 18) in Serie unter Verwendung eines Zeitglieds (26) erfolgt.

4. Durchlauferhitzer nach einem der Ansprüche 1 bis 3, **dadurch gekennzeichnet, dass** die Umschaltung der Relais (17, 18) in Serie unter Verwendung einer Spannungsdifferenzerkennung (24) erfolgt.

5. Durchlauferhitzer nach einem der Ansprüche 1 bis 4, **dadurch gekennzeichnet, dass** ein für die elektronische Steuerung der Schalteinrichtung (14, 15) verwendetes Steuersignal in einem Speicher (36) zwischengespeichert wird.

6. Durchlauferhitzer nach einem der Ansprüche 1 bis 5, **dadurch gekennzeichnet, dass** die digital-elektronische Steuerung der Schalteinrichtung (14, 15) unter Verzicht auf einen Mikroprozessor erfolgt.

## Claims

1. Continuous flow heater having a heating device (10, 60) for heating flowing water, which is equipped to produce at least one discrete heating capacity value, comprising two lines (12, 13) to connect the heating device (10, 60) to an alternating current system (11) and a switching device (14, 15), which is arranged in the circuit for the heating device (10, 60), has discrete switching states which are dependent on the flow rate and comprises at least two relays (17, 18), wherein in each case one of the relays (17, 18) is connected in each case in one of the lines (12, 13), wherein in a first switching state, the lines (12, 13) for the heating device (10, 60) are interrupted and the latter is therefore switched off, and in the at least one further switching state, the circuit for the heating device (10, 60) is closed and the latter is therefore switched on, wherein the switching device (14, 15) is controlled digital-electronically as a function of the flow rate, and wherein the relays (17, 18) are connected parallel to a control voltage (+Ub) after switching on the heating device (10, 60), **characterised in that** the relays (17, 18) are automatically connected in series with one another after a predetermined time span has passed after switching on the heating device (10, 60).

2. Continuous flow heater according to claim 1, **characterised in that** the number of switching states which are dependent on the flow rate is five at the most, preferably three at the most, also preferably precisely two.

3. Continuous flow heater according to claim 2, **characterised in that** the switchover of the relays (17, 18) connected in parallel takes place in series using a timer (26).

4. Continuous flow heater according to one of claims 1 to 3, **characterised in that** the switchover of the relays (17, 18) takes place in series using voltage difference recognition (24).

5. Continuous flow heater according to one of claims 1 to 4, **characterised in that** a control signal used for the electronic control of the switching device (14, 15) is stored temporarily in a memory (36).

6. Continuous flow heater according to one of claims 1 to 5, **characterised in that** the digital-electronic control of the switching device (14, 15) takes place while dispensing with a microprocessor.

## Revendications

1. Chauffe-eau instantané comportant un dispositif de chauffage (10, 60) destiné à chauffer de l'eau en circulation, le chauffe-eau instantané étant destiné à donner au moins une valeur discrète de puissance de chauffage et comporte deux lignes (12, 13) destinées à relier le dispositif de chauffage (10, 60) à un réseau alternatif (11) et un dispositif de commutation (14, 15) qui est placé dans le circuit d'alimentation en courant du dispositif de chauffage (10, 60), qui présente deux états de commutation discrets indépendants du débit et au moins deux relais (17, 18), l'un des relais (17, 18) étant monté dans l'une des lignes (12, 13), les lignes (12, 13) destinées au dispositif de chauffage (10, 60) étant coupées dans une premier état de commutation et le dispositif de chauffage étant alors déconnecté, et le circuit d'alimentation en courant du dispositif de chauffage (10, 60) étant fermé dans l'autre état de commutation au moins et le dispositif de chauffage étant alors connecté, le dispositif de commutation (14, 15) étant commandé par des moyens électroniques numériques en fonction du débit, et les relais (17, 18) étant raccordés en parallèle à une tension de commande (+Ub) après connexion du dispositif de chauffage (10, 60), **caractérisé en ce que** les relais (17, 18) sont montés automatiquement en série l'un avec l'autre au bout d'un certain temps après la connexion du dispositif de chauffage (10, 60).

2. Chauffe-eau instantané selon la revendication 1, **caractérisé en ce que** le nombre d'états de commutation fonction du débit est de cinq au maximum, avantageusement de trois au maximum, et plus avantageusement de deux exactement.

3. Chauffe-eau instantané selon la revendication 2, **caractérisé en ce que** la commutation des relais (17, 18) montés en parallèle est effectuée en série en utilisant un système temporisé (26).

4. Chauffe-eau instantané selon l'une des revendications 1 à 3, **caractérisé en ce que** la commutation des relais (17, 18) est effectuée en série en utilisant une détection de différence de tension (24).

5. Chauffe-eau instantané selon l'une des revendications 1 à 4, **caractérisé en ce qu'**un signal de commande utilisé pour commander électroniquement le dispositif de commutation (14, 15) est mémorisé temporairement dans une mémoire (36).

6. Chauffe-eau instantané selon l'une des revendications 1 à 5, **caractérisé en ce que** la commande électronique numérique du dispositif de commutation (14, 15) est effectuée sans microprocesseur.
